# EUROPÄISCHE PATENTSCHRIFT

(11) **EP 2 699 216 B1**
(45) Veröffentlichungstag und Bekanntmachung des Hinweises auf die Patenterteilung: **03.06.2015**
(21) Anmeldenummer: 12718933.0
(22) Anmeldetag: 17.04.2012
(51) Int. Cl.: A61J 1/18, A61J 1/14, B65D 51/00

(54) **VERSCHLUSSKAPPE**
CLOSURE CAP
CAPUCHON DE FERMETURE

(30) Priorität: 20.04.2011 DE 102011002189
(43) Veröffentlichungstag der Anmeldung: 26.02.2014
(73) Patentinhaber: Datwyler Pharma Packaging International NV, 3570 Alken (BE)
(72) Erfinder: WAEBEN, Reinhard Louis Jozef, B-3500 Hasselt (BE); DITTMER, Ralf, 75305 Neuenbürg (DE); VRIJENS, Ronny Prosper Elisabeth, B-3721 Vliermaalroot (BE)
(74) Vertreter: Müller, Enno
(86) Internationale Anmeldenummer: PCT/EP2012/056961
(87) Internationale Veröffentlichungsnummer: WO 2012/143338

(56) Entgegenhaltungen:
- WO-A1-03/013972
- DE-A1- 10 007 367
- DE-U1- 7 624 855
- US-A- 3 193 128
- US-A1- 2006 091 098

## Beschreibung

Die Erfindung betrifft eine Verschlusskappe für ein Behältnis zur Aufnahme einer pharmazeutischen Substanz, insbesondere für eine Infusions- oder Transfusionsflasche, mit einer zum Umgreifen eines Behälterhalses geeigneten Bördelkappe, die eine metallische Folienlage aufweist, wobei die Bördelkappe weiter eine Ausnehmung aufweist, die von einem Kunststoffdeckel überfangen ist, wobei weiter der Kunststoffdeckel mit der Bördelkappe mittels zumindest einem unterseitig ausgebildeten Verbindungselement halternd verbunden ist und der Kunststoffdeckel zumindest teilweise entfernbar ist.

Zum Stand der Technik ist zunächst auf die DE-U1-76 24 855 zu verweisen. Bei der hieraus bekannten Verschlusskappe wird mit Anheben des bügelartig ausgebildeten Kunststoffdeckels ein stirnseitiger, den Verschlussstopfen überdeckender Bereich der Bördelkappe, der durch Sollbruchlinien vorbereitet ist, aufgerissen, um das Einstechen einer Kanüle in den von der Bördelkappe überdeckten Verschlussstopfen zu ermöglichen. Weiter ist auf die WO-A2-01/60699 zu verweisen. Die Bördelkappe dieser bekannten Verschlusskappe weist eine Ausnehmung auf, in welcher einerseits der Verschlussstopfen freiliegt, andererseits aber auch einen Umgreifrand für von dem Kunststoffdeckel ausgehende Verbindungselemente bildet. Um durch die Ausnehmung in den Verschlussstopfen mit einer Kanüle einstechen zu können, ist der Kunststoffdeckel am Rand einzureißen und dann insgesamt von der Bördelkappe abzunehmen. Hierbei ergibt sich auch eine Trennung der Verbindungselemente von der Bördelkappe. Darüber hinaus wird zum Stand der Technik auf die WO-A1-2006/091098, die WO-A1-03/013972 und die DE-A1-100 07 367 verwiesen.

Ausgehend von dem zunächst genannten Stand der Technik beschäftigt sich die Erfindung mit der Aufgabenstellung, eine Verschlusskappe für ein Behältnis zur Aufnahme einer pharmazeutischen Substanz anzugeben, das bei zuverlässiger Handhabbarkeit hohen Anforderungen an eine Originalitätssicherheit gerecht wird.

Eine Lösung der Aufgabe ist bei einer Verschlusskappe gegeben, bei welcher der Kunststoffdeckel über eine Mehrzahl von an diesem unterseitig ausgebildeten Verbindungselementen unter Durchgriff von diesbezüglich in der Bördelkappe gesondert von der Ausnehmung ausgebildeten Verbindungsöffnungen mit der Bördelkappe verbunden ist und der Kunststoffdeckel zur Freilegung der Ausnehmung eine Aufreißlasche aufweist, die sich ausgehend von einer Überdeckung der Ausnehmung bis zu einem Rand des Kunststoffdeckels erstreckt. Die Erfindung geht den Weg, einerseits den Kunststoffdeckel an mehreren Stellen und fest mit der Bördelkappe zu verbinden, so dass beim Aufreißen des Kunststoffdeckels diese Verbindung erhalten bleiben kann. Andererseits weist der Kunststoffdeckel zum Aufreißen eine Aufreißlasche auf, mit deren Entfernung die Ausnehmung der Bördelkappe unmittelbar zum Einstechen einer Kanüle freiliegt. Zugleich kann sicher festgestellt werden, dass eine Erstbenutzung bereits vorlag, da die Aufreißlasche hierzu zu entfernen ist, zumindest aber eine Schädigung im Bereich eines Übergangs der Aufreißlasche in den Kunststoffdeckel im Übrigen, etwa an der nachstehend noch beschriebenen Schwächungszone, vorliegt.

Bevorzugt ist die Aufreißlasche über ihre gesamte Erstreckung nicht mit der Bördelkappe verbunden. Das Aufreißen geschieht nur relativ zu dem umgebenden Bereich des Kunststoffdeckels. Weiter bevorzugt bleibt der Kunststoffdeckel im übrigen nach Entfernen der Aufreißlasche mit der Bördelkappe verbunden. Nur der Bereich der Bördelkappe, der sich in Überdeckung zu der Aufreißlasche befindet, liegt nach Abreißen der Aufreißlasche frei.

Weiter ist bevorzugt, dass der Kunststoffdeckel über mehr als zwei, bevorzugt vier Verbindungselemente mit der Bördelkappe verbunden ist.

Auch ist bevorzugt, dass die Verbindungselemente winkelgleich verteilt sind. Zudem ist weiter bevorzugt, dass die Verbindung durch Heißumformung oder Ultraschall erreicht ist. Die Verbindungselemente sind also gleichsam vernietet mit der Bördelkappe.

Die Aufreißlasche stellt bevorzugt in einer Draufsicht ein Kreissegment des Kunststoffdeckels dar. Der zentrale Bereich ist hierbei entsprechend der darunter befindlichen Ausnehmung gestaltet, jedenfalls zu einer Hälfte. Diese eine Hälfte ist bevorzugt kreisabschnittförmig gebildet. Insofern reicht die Aufreißlasche über den Mittelpunkt des Kunststoffdeckels hinaus.

Weiter bevorzugt ist der Kunststoffdeckel im Bereich der Aufreißlasche nicht mit einem Verbindungselement mit der Bördelkappe verbunden. Die Verbindung mit der Bördelkappe ist vielmehr bevorzugt nur außerhalb der Aufreißlasche vorgesehen.

Eine zum Durchgriff der Bördelkappe für ein Verbindungselement in der Bördelkappe ausgebildete Verbindungsöffnung ist bevorzugt hinsichtlich ihres Öffnungsrandes an einen Querschnitts-Außenrand des Verbindungselementes angepasst. Weiter bevorzugt ist der Querschnitts-Außenrand kreisförmig und entsprechend auch die Randkante der Verbindungsöffnung kreisförmig gebildet. Auch hinsichtlich des Durchmesser bzw. der Größe der Ausnehmung ist bevorzugt, dass diese an den Außendurchmesser oder die Außenmaße der Querschnittsfläche des Verbindungselementes im Bereich der Durchsetzung der Bördelkappe angepasst ist, also nur ein wenig größer ist. Es handelt sich entsprechend um jeweils eine einzelne Verbindungsöffnung, die von einem einzelnen Verbindungselement bevorzugt (nur) durchsetzt ist. Insofern sind eine Mehrzahl von einzelnen, miteinander nicht in Verbindung stehenden Verbindungsöffnungen bevorzugt in der Bördelkappe ausgebildet.

Als Kunststoff kommt ein Hartkunststoff PP oder PE und andere Kunststoffe in Frage. Der Verschlussstopfen kann aus einem Gummimaterial, aber auch aus einem thermoplastischen Elastomer, beispielsweise bestehen.

Insgesamt ist der Kunststoffdeckel schalenartig, mit einem mit der Bördelkappe verbundenen Zustand nach unten gewendeten Schalenrand gestaltet. Der Schalenrand reicht hierbei bevorzugt nicht so weit nach unten wie die Bördelkappe, ist also im auf das Behältnis aufgebrachten Zustand in ihrem unteren, den Hals des Behältnisses auch umgreifenden Bereich, auch bei unversehrtem Kunststoffdeckel, sichtbar.

Nachstehend ist die Erfindung des Weiteren anhand der beigefügten Zeichnung, die jedoch lediglich ein Ausführungsbeispiel darstellt, erläutert. Hierbei zeigt:
- Fig. 1: eine Querschnittsdarstellung einer Verschlusskappe, aufgesetzt auf ein Behältnis;
- Fig. 2: eine Draufsicht auf die Verschlusskappe;
- Fig. 3: eine Explosionsdarstellung der Verschlusskappe, perspektivisch, vor Verbindung mit dem Behältnis;
- Fig. 4: eine perspektivische Darstellung der auf das Behältnis aufgebrachten Verschlusskappe; und
- Fig. 5: eine Darstellung der Verschlusskappe gemäß Fig. 4 nach Entfernen der Aufreißlasche.

Dargestellt und beschrieben ist eine Verschlusskappe 1 für ein Behältnis 2. Bei dem Behältnis 2 handelt es sich bspw. um eine Infusions- oder Transfusionsflasche.

Die Verschlusskappe 1 besteht im Einzelnen aus einem Kunststoffdeckel 3 und einer Bördelkappe 4. Die Bördelkappe 4 besteht aus einem Metallteil, vorzugsweise einer metallischen Folie. Bspw. wird hierzu auf den Offenbarungsgehalt der deutschen Patentanmeldung 10 2010 038031, der im Hinblick auf die Ausbildung einer solchen Bördelkappe voll inhaltlich, auch zum Zwecke, Merkmale dieser Anmeldung in Ansprüche vorliegender Anmeldung aufzunehmen, in die Offenbarung vorliegender Anmeldung einbezogen wird, verwiesen. In der Bördelkappe 4 ist eine Ausnehmung 5 ausgebildet. Die Ausnehmung 5 ist bevorzugt und beim Ausführungsbeispiel mittig in einem obersten Scheibenabschnitt 6 der Bördelkappe 4 ausgebildet. Unter der Ausnehmung 5 liegt ein in eine Mündung des Behältnisses 2 eingesetzter Verschlussstopfen 7 frei. Durch die Ausnehmung 5 kann mit einer Kanüle in den Verschlusstopfen 7 eingestochen werden, um Flüssigkeit aus dem Behältnis 2 zu entnehmen.

Mittels der Bördelkappe 4 ist ein Behälterhals 8 des Behältnisses 2 umfasst. Hierdurch ist der Verschluss 1 an dem Behältnis 2 befestigt.

Der Kunststoffdeckel 3 ist über Verbindungselemente 9, beim Ausführungsbeispiel und bevorzugt vier Verbindungselemente 9, mit der Bördelkappe 4 verbunden. Wie sich insbesondere aus der Darstellung gemäß Fig. 1 ergibt, sind die Verbindungselemente 9 als massive oder rohrförmige Zylinderteile gebildet, die von einer Unterseite 10 des Kunststoffdeckels 3 frei nach unten ragen. Sie durchgreifen Öffnungen 11 in dem Scheibenabschnitt 6 der Bördelkappe 4 und sind unterhalb des Scheibenabschnitts 6 der Bördelkappe 4 durch Heißverformung vergrößert, so dass sich eine nietartige Verbindung mit der Bördelkappe 4 ergibt.

Der Kunststoffdeckel 3 ist insgesamt schalenartig, in der Anordnung mit einem Schalenrand nach unten gewendet, ausgebildet.

An dem Kunststoffdeckel 3 ist eine Aufreißlasche 12 ausgebildet, die über eine Schwächungszone 13 mit dem verbleibenden Teil des Kunststoffdeckels 3 verbunden ist. Die Schwächungszone 13 verläuft ersichtlich U-förmig, wobei der U-Steg beim Ausführungsbeispiel und bevorzugt kreisabschnittförmig gestaltet ist. Die U-Schenkel der Schwächungszone 13 setzen sich vorderseitig in Vertikalabschnitte 14 fort, die ein Aufreißen auch im Bereich der sich im Wesentlichen vertikal erstreckenden Umfangsschürze 15 (Schalenrand) des Deckels 3 ermöglichen.

Eine Randkante 16 der Aufreißlasche 12 verläuft beim Ausführungsbeispiel und bevorzug zumindest teilweise unterhalb einer Unterkante 17 des Kunststoffdeckels 3 bzw. speziell, beim Ausführungsbeispiel, der Umfangsschürze 15. Sie verläuft darüber hinaus bevorzugt mit gewissem radialen Abstand zu der Bördelkappe 4, so dass zum Entfernen der Aufreißlasche 12 mit einem Finger untergegriffen werden kann.

Von einer Gestaltung, die zu einem Herausragen, insbesondere nach unten, des Randes und insbesondere der Randkante 16 der Aufreißlasche 12 gegenüber der Unterkante 17 des Kunststoffdeckels im Übrigen führt, kann auch abgesehen sein. Die Aufreißlasche 12 kann in der Kontur und/ oder am unteren Rand auch vollkommen eingepasst in die Kontur bzw. den unteren Rand des Kunststoffdeckels 3 im Übrigen vorgesehen sein.

Den Zustand nach Entfernen der Aufreißlasche 12 zeigt Fig. 5. Die Öffnung 5 ist vollständig freigelegt, so dass, wie beschrieben, mit einer Kanüle in den Verschlussstopfen 7 eingestochen werden kann.

In diesem Zustand ist die Bördelkappe 4 ansonsten nicht verändert, mit Ausnahme, dass sie in dem Bereich der Aufreißlasche 12 freigelegt ist. Insbesondere ist kein Teil der Bördelkappe 4 abgerissen oder entfernt oder auch nur verbogen.

## Patentansprüche

1. Verschlusskappe (1) für ein Behältnis (2) zur Aufnahme einer pharmazeutischen Substanz, insbesondere für eine Infusions- oder Transfusionsflasche, mit einer zum Umgreifen eines Behälterhalses (8) geeigneten Bördelkappe (4), die eine metallische Folienlage aufweist, wobei die Bördelkappe (4) weiter eine Ausnehmung (5) aufweist, die von einem Kunststoffdeckel (3) überfangen ist, der Kunststoffdeckel (3) mit der Bördelkappe (4) mittels zumindest einem unterseitig ausgebildeten Verbindungselement (9) halternd verbunden ist und der Kunststoffdeckel (3) zumindest teilweise entfernbar ist, **dadurch gekennzeichnet, dass** der Kunststoffdeckel (3) über eine Mehrzahl von an diesem unterseitig ausgebildeten Verbindungselementen (9) unter Durchgriff von diesbezüglich in der Bördelkappe (4) ausgebildeten Verbindungsöffnungen (11) mit der Bördelkappe (4) verbunden ist und dass der Kunststoffdeckel (3) zur Freilegung der Ausnehmung (5) eine Aufreißlasche (12) aufweist, die sich ausgehend von einer Überdeckung der Ausnehmung (5) bis zu einem Rand des Kunststoffdeckels (3) erstreckt, wobei im Bereich der Aufreißlasche (12) keine Verbindung zwischen dem Kunststoffdeckel und der Bördelkappe (4) ausgebildet ist.

2. Verschlusskappe nach Anspruch 1, **dadurch gekennzeichnet, dass** der Kunststoffdeckel (3) auch nach Freilegung der Öffnung über die Verbindungselemente (9) mit der Bördelkappe (4) verbunden bleibt.

3. Verschlusskappe nach einem der vorhergehenden Ansprüche, **dadurch gekennzeichnet, dass** mehr als zwei, bevorzugt vier Verbindungselemente (9) ausgebildet sind.

4. Verschlusskappe nach einem der vorhergehenden Ansprüche, **dadurch gekennzeichnet, dass** die Verbindungselemente (9) winkelgleich verteilt sind.

5. Verschlusskappe nach einem der vorhergehenden Ansprüche, **dadurch gekennzeichnet, dass** die Verbindung des Kunststoffdeckels (3) mit der Bördelkappe (4) durch Heißumformung gebildet ist.

## Claims

1. Closure cap (1) for a container (2) for receiving a pharmaceutical substance, in particular for an infusion or transfusion bottle, having a flanged cap (4) which is suitable for engaging around a container neck (8) and which has a metal foil layer, the flanged cap (8) also having a cut-out (5) which is overlaid by a plastics cover (3), the plastics cover (3) being connected in a holding manner to the flanged cap (4) by means of at least one connecting element (9) formed on the underside, and the plastics cover (3) being removable at least in part, **characterized in that** the plastics cover (3) is connected to the flanged cap (4) by way a plurality of connecting elements (9) formed on the underside of the cap and engaging through connecting openings (11) formed for this purpose in the flanged cap (4), and that the plastics cover (3) has a tear-off tab (12) for exposing the cut-out (5), the tab extending from a location overlying the cut-out (5) as far as an edge of the plastics cover (3) without any connection being formed between the plastics cover and the flanged cap (4) in the region of the tear-off tab (12).

2. Closure cap according to Claim 1, **characterized in that** the plastics cover (3) remains connected to the flanged cap (4) by way of the connecting elements (9) even after the opening has been exposed.

3. Closure cap according to one or more of the preceding claims, **characterized in that** more than two connecting elements (9) are provided, preferably four.

4. Closure cap according to one or more of the preceding claims, **characterized in that** the connecting elements (9) are distributed at equal angular intervals.

5. Closure cap according to one or more of the preceding claims, **characterized in that** the connection of the plastics cover (3) to the flanged cap (4) is provided by hot forming.

## Revendications

1. Capuchon de fermeture (1) pour un récipient (2) destiné à contenir une substance pharmaceutique, en particulier pour un flacon pour perfusion ou pour transfusion, comprenant un capuchon de sertissage (4) adapté pour entourer un col de récipient (8) qui présente une feuille de film métallique, le capuchon de sertissage (4) présentant en outre un évidement (5) qui est recouvert par un couvercle en plastique (3), le couvercle en plastique (3) étant relié avec le capuchon de sertissage (4) de façon à le maintenir au moyen d'au moins un élément d'assemblage (9) réalisé du côté inférieur et le couvercle en plastique (3) pouvant être enlevé au moins en partie, **caractérisé en ce que** le couvercle en plastique (3) est relié avec le capuchon de sertissage (4) par le biais d'une pluralité d'éléments d'assemblage (9) réalisés du côté inférieur sur ledit couvercle en pénétration d'ouvertures d'assemblage (11) réalisées à cette fin dans le capuchon de sertissage (4) et **en ce que** le couvercle en plastique (3) présente, pour mettre au jour l'évidement (5), une languette de déchirage (12) qui s'étend depuis un recouvrement de l'évidement (5) jusqu'à un bord du couvercle en plastique (3), étant entendu que, dans la zone de la languette de déchirage (12), aucune jonction entre le couvercle en plastique et le capuchon de sertissage (4) n'est réalisée.

2. Capuchon de fermeture selon la revendication 1, **caractérisé en ce que** le couvercle en plastique (3) reste relié avec le capuchon de sertissage (4) par les éléments d'assemblage (9) même après la mise au jour de l'ouverture.

3. Capuchon de fermeture selon l'une des revendications précédentes, **caractérisé en ce que** plus de deux, et de préférence quatre, éléments d'assemblage (9), sont réalisés.

4. Capuchon de fermeture selon l'une des revendications précédentes, **caractérisé en ce que** les éléments d'assemblage (9) sont répartis sous un même angle.

5. Capuchon de fermeture selon l'une des revendications précédentes, **caractérisé en ce que** la jonction du couvercle en plastique (3) avec le capuchon de sertissage (4) est réalisée par formage à chaud.
